# EUROPÄISCHE PATENTSCHRIFT

(11) **EP 0 388 350 B1**
(45) Veröffentlichungstag und Bekanntmachung des Hinweises auf die Patenterteilung: **22.06.1994**
(21) Anmeldenummer: 90710006.9
(22) Anmeldetag: 15.03.1990
(51) Int. Cl.: E04G 21/12

(54) **Verfahren und Vorrichtung zum Verbinden zweier sich kreuzender Stäbe**
Method and arrangement for tying two crossing bars
Procédé et dispositif de ligature de deux barres croisées

(30) Priorität: 17.03.1989 DE 3908877
(43) Veröffentlichungstag der Anmeldung: 19.09.1990
(73) Patentinhaber: RUNKEL, Adolf, D-42857 Remscheid (DE)
(72) Erfinder: Runkel, Adolf, D-5630 Remscheid 1 (DE); Hünnighausen, Werner, D-5630 Remscheid 1 (DE)
(74) Vertreter: Heim, Johann-Ludwig, Dipl.-Ing.

(56) Entgegenhaltungen:
- EP-A- 0 249 737
- WO-A-84/04772
- FR-A- 1 576 602
- FR-A- 2 352 605
- US-A- 3 477 351
- US-A- 4 362 192

## Beschreibung

Die vorliegende Erfindung bezieht sich auf ein Verfahren zum Verbinden zweier sich kreuzender Stäbe, insbesondere zum Herstellen einer Verbindung zweier Moniereisen vor dem Umgießen mit einer Betonmasse auf einer Baustelle, und auf eine Vorrichtung zur Durchführung des Verfahrens gemäß den Oberbegriffen der unabhängigen Verfahrens- bzw. Vorrichtungsansprüche.

Aus der WO - A 8 404 772 (entspricht der EP - A - 144 404) ist ein Verfahren gemäß dem einleitenden Teil des unabhängigen Verfahrensanspruches bekannt geworden. Bei diesem Verfahren werden zunächst die Zangenarme geöffnet und über den Kreuzungsbereich der zu verbindenden Stäbe geschoben, anschließend werden die Zangenarme geschlossen, wonach der Draht in einem ersten in Längsrichtung des einen Zangenarmes verlaufenden Kanal vorgeschoben und dann in einem zweiten in Längsrichtung des anderen Zangenarmes verlaufenden Kanal weitertransportiert und in diesem festgeklemmt wird. Der Draht wird vor dem Festklemmen abgeschnitten, wonach die Zange unter Öffnung der Arme zurückbewegt wird, so daß der Kreuzungsbereich außerhalb der Zange liegt. Anschließend schließt die Zange wieder und vollführt eine Drehbewegung aus, wobei die Drahtenden verdrillt werden.

In dieser Drehbewegung ist der Hauptnachteil des bekannten Verfahrens zu sehen, weil hierbei vom Antriebsmotor des zangenartigen Werkzeugs zum einen ein relativ großes Beschleunigungsmoment aufgebracht werden muß und woraus zum anderen sich ein relativ langes Auslaufen der zunächst in Rotation gesetzten Zange aufgrund ihres Schwungmomentes ergibt. Die Auslaufzeit geht erheblich in die Fertigungszeit ein und ist für das eigentliche Verbindungsverfahren unnütz. Hinzu kommt, daß bei beengten Montageverhältnissen die rotierenden, relativ viel Raum einnehmenden Zangenarme leicht gegen andere Eisen und Stäbe schlagen können, woraus eine Beschädigung des Werkzeugs resultiert.

Aus der EP - A 249 737 ist eine Bindemaschiene für Armierungen bekannt geworden, bei der ein in einem Schubkopf gelagerter Greifer eine rotatorische Verdrillbewegung ausführt, der während dieser Verdrillbewegung von den hierbei ihn im Abstand Übergreifenden Zangenarmen abgedeckt wird. Aus dieser Entgegenhaltung ist darüberhinaus eine Vorrichtung gemäß dem einleitenden Teil des unabhängigen Vorrichtungsanspruches bekannt geworden.

Der Erfindung liegt die Aufgabe zugrunde, die vorher erwähnten nutzlosen Zeiten zu eliminieren, weiterhin den Aufwand an Energie zum Erzielen der Drehbewegung zu reduzieren und ein Verfahren so ablaufen zu lassen, daß Einwirkungen eng benachbarter Teile auf die Verbindung der Stäbe weitgehend geringgehalten werden.

Darüberhinaus soll ein Zurückziehen des Drahtes aus dem einen Zangenarm des zangenartigen Werkzeuges verhindern werden und eine besonders einfache Ausführung des Schubkopfes erreicht werden.

Der Aufgabenteil bezüglich der Verringerung des Energieaufwandes zum Erzielen der Drehbewegung ist insoweit wichtig, als daß es sich bei dem zangenartigen Werkzeug in aller Regel um ein auf einer Baustelle zu tragendes Werkzeug handelt, für das nicht unbedingt eine Netzeinspeisung elektrischen Stroms zur Verfügung steht. Auch aus Sicherheitsgründen ist die Stromentnahme aus einer Batterie wünschenswert, damit nicht hoher Schutzaufwand gegen elektrische Berührungsspannung getrieben werden muß.

Die Lösung der Aufgabe besteht erfindungsgemäß in den verfahrensmäßigen Merkmalen des unabhängigen Verfahrensanspruchs und parallel hierzu in den Vorrichtungsmerkmalen des unabhängigen Vorrichtungsanspruchs.

Weitere Ausgestaltungen und besonders vorteilhafte Weiterbildungen der Erfindung gehen aus den abhängigen Verfahrensansprüchen bzw. den abhängigen Vorrichtungsansprüchen hervor.

Durch das Ausführen der Drehbewegung nicht mehr durch die Zange, sondern einen Teil des Kopfes des Schubstiftes, ist die erfindungsgemäß in Drehbewegung zu versetzende Masse sehr viel geringer als die beim Stand der Technik. Weiterhin ist auch der Durchmesser des Drehteils im Kopf erheblich geringer als der Durchmesser der Zangenarme, so daß das aufzubringende Schwungmoment erheblich reduziert ist. Hieraus resultiert automatisch eine wesentliche Verkleinerung der Antriebsleistung und eine Verkleinerung der Auslaufdauer des einmal gedrehten Werkzeugs. Die Zeiten für das Erstellen der Verbindung der beiden Stäbe gehen somit erheblich zurück, ohne daß die Güte der Verbindung hierunter leidet. Durch die Vornahme der Verdrehbewegung innerhalb des von der Zange umschlossenen Raumes bildet die stillstehende Zange gewissermaßen einen Schutzabstand beim Erstellen der Drehbewegung, so daß störende Einflüsse eng benachbarter Bauteile, wie gerade getätigter Rödelverbindungen, auf die zu tätigende Rödelverbindung keinen Einfluß besitzen.

Ein Ausführungsbeispiel der Erfindung wird im folgenden anhand der Figuren 1 - 10 der Zeichnungen näher erläutert, wobei in den einzelnen Figuren gleiche Bezugszeichen jeweils die gleichen Einzelheiten bedeuten.

Es zeigen:
- **Fig. 1**: eine Darstellung einer Ansicht des zangenartigen Werkzeugs entsprechend der Ausgangsstellung von der einen Seite,
- **Fig. 2**: das zangenartige Werkzeug mit den beiden zu verbindenden Stäben von der anderen Seite,
- **Fg. 3**: das zangenarige Werkzeug mit den beiden zu verbindenden Stäben nach dem ersten Schließen der Zange vor dem Drahtvorschub,
- **Fig. 4**: das zangenartige Werkzeug in einem Schnitt durch die Zangenarme in einer Ansicht analog der Fig. 1 nach vollzogenem Drahtvorschub,
- **Fig. 5**: das zangenartige Werkzeug nach einem Wiederöffnen und Wiederschließen der Zangenarme in einer Ansicht gemäß der Fig. 1,
- **Fig. 6**: das zangenartige Werkzeug bei Beginn der Drehbewegung des Greifers im Schubkopf, wobei letzterer weggeschnitten wurde, in einer Ansicht gemäß der der Fig. 1,
- **Fig. 7**: das zangenartige Werkzeug gegen Ende der Drehbewegung des Greifers, wobei dessen Lagerung durch die nahezu geschlossenen Zangenarme ersichtlich ist,
- **Fig. 8**: eine Seitenansicht des Schubkopfes mit dem Greifer,
- **Fig. 9**: eine Stirnansicht des Greifers mit dem Schubkopf,
- **Fig. 10**: eine Ansicht des Schubkopfes mit den zu verbindenden Stäben und der Lagerung des Schubkopfes.

Das erfindungsgemäße Werkzeug besteht, wie aus der Fig. 1 besonders gut hervorgeht, im wesentlichen aus einem zangenartigen Werkzeug, das in seinem Innenraum einen Schubkopf aufnimmt. Es versteht sich von selbst, daß das zangenartige Werkzeug und der Schubkopf von einem oder mehreren Antriebsmotoren bewegt werden, die ihrerseits von einer Steuervorrichtung beherrscht sind. Die Steuervorrichtung wird über wenigstens einen Handschalter betätigt, die Abläufe der einzelnen Verfahrensschritte und Bewegungen der Elemente des Werkzeugs werden von Sensoren gesteuert, das heißt eingeleitet, während einer bestimmten Zeit vollführt und gestoppt, wobei hier Zeitmeßwerke, Umdrehungsmeßwerke, Stellungsfühler und dergleichen vorhanden sind, die im folgenden nicht weiter beschrieben sind. Selbstverständlich ist das ganze Werkzeug samt Motoren und Steuervorrichtung sowie Energieversorgung in einem tragbaren Gehäuse untergebracht, das auch nicht weiter beschrieben ist.

Das erfindungsgemäße Werkzeug dient dazu, auf einer Baustelle Bewehrungsstäbe eines Stahlbetonbaus miteinander zu verbinden oder, wie es in der Fachsprache heißt, zu verrödeln. Die Bewehrungsstäbe oder auch sogenannte Moniereisen sind Stahlstäbe von bis zu 5,0 m Länge, vorzugsweise kreisrunden Querschnitts, wobei die Durchmesser der Stäbe gleich sein aber auch variieren können. Es können sich somit Rödelverbindungen von Stäben gleicher oder unterschiedlicher Durchmesser ergeben. In der Regel sind die sich kreuzenden Stäbe senkrecht zueinander angeordnet und liegen aneinander. Es kann auch vorkommen, daß die Stäbe sich unter einem von 90 Grad abweichenden Winkel kreuzen und daß sie beim Erstellen der Schalung der Baustelle nicht unmittelbar, sondern in einem Abstand aneinanderliegen.

Die Rödelverbindungen dienen dazu, die Lage der Stäbe zueinander zu sichern, bis der nach dem Gießen sie umhüllende Beton ausgehärtet ist. Es versteht sich, daß das erfindungsgemäße Verbindungsverfahren bzw. die hiervon selbständige Vorrichtung auch dazu dienen kann, andere Stäbe, auch für einen anderen Verwendungszweck, miteinander zu verbinden.

Im Rahmen der Fig. 1, die auch die Ausgangslage der Vorrichtung bzw. den Beginn des Verbindungsverfahrens zeigt, sind zwei solcher Stäbe **1** und **2** gleichen Durchmessers dargestellt, die im Bereich einer Kreuzungsstelle **3**, die einen Winkel von 30 - 90 Grad aufweisen kann, durch einen hier noch nicht gezeichneten Draht miteinander verbunden werden sollen. Das sogenannte Rödelwerkzeug zur Durchführung der Rödelverbindung besteht aus einem hier weiter nicht dargestellten Gehäuse mit einem Handgriff, der einen oder mehrere elektrische Antriebsmotoren und gegebenenfalls eine Batterie oder einen elektrischen Akkumulator trägt. Statt dessen kann auch ein Netzgerät vorhanden sein, das Werkzeug kann auch mit Niederspannung angetrieben sein, was hinsichtlich der elektrischen Sicherheit für den Bedienenden erhebliche Vorteile im rauhen Baustellenbetrieb bringt. Das Gehäuse endet in Richtung auf das Rödelwerkzeug mit einer Halteplatte **4**, die bevorzugt eine Stirnschmalseite des prismatischen Gehäuses bildet. Innerhalb des Gehäuses befindet sich ein Hohlstift **5**, der innerhalb seines Innenraums **6** einen Schubhohlstift **7** umgibt, der innerhalb seines Innenraums **8** eine Schubdrehwelle **9** umgibt. Durch die Halteplatte **4** ragen, in entsprechenden Ausnehmungen geführt, ein erster Betätigungstift **10** und ein zweiter Betätigungsstift **11**, die beide diametral dem Hohlstift **5** gegenüberstehen.

Während auf der dem Innenraum **12** des Gehäuses zugewandten Seite **13** der Halteplatte **4** der Hohlstift **5** angeschweißt ist, ist auf der dem zangenartigen Werkzeug **14** zugewandten Seite **15** der Halteplatte ein Lagerbügel **16** mittels zweier Stifte **17** und **18** befestigt. Der Lagerbügel weist an seinen beiden Enden **19** und **20** je eine Lagerbohrung **21** und **22** für einen ersten und zweiten Zangenarm **23** und **24** des zangenartigen Werkzeugs **14** auf. Auf der dem Innenraum **12** abgewandten Seite **15** der Halteplatte **4** trägt der Schubhohlstift **7** einen Lagerkopf **25**, der zwischen den Stiften **17** und **18** angeordnet ist. Der Lagerkopf stellt einen prismatischen Körper dar, der seinerseits eine zentrische Ausnehmung trägt, durch die die Schubdrehwelle **9** greift. An zwei gegenüberliegenden Seiten weist der Lagerkopf eine Rille **26** bzw. **27** auf, in die je ein Fortsatz **28** bzw. **29** des ersten und zweiten Zangenarms **23** und **24** eingreift. Somit ist es möglich, durch translatorische Bewegung des Lagerkopfes **25** die Zangenarme mittels der Fortsätze **28** und **29** um ihre Drehpunkte **21** und **22** zu verschwenken.

Die Schubdrehwelle **9** trägt an ihrem freien, dem Innenraum **12** abgewandten Ende einen Schubkopf **30**. Dieser ist so mit der Schubdrehwelle **9** verbunden, daß er zwar eine translatorische Bewegung der Schubdrehwelle **9** mitmacht, nicht aber deren auch mögliche rotatorische Bewegung. Der Schubkopf **30** ist dem Innenraum **31** zugeordnet, der von den beiden Zangenarmen **23** und **24** des zangenartigen Werkzeugs **14** umschlossen wird. Der Schubkopf weist an seinem der Schubdrehwelle **9** abgewandten Ende zwei Ausnehmungen **32** und **33** auf, die dazu dienen, einen der Zange zugewandten der beiden sich kreuzenden Stäbe **1** und **2** aufzunehmen.

Im Innenraum **12** ist der Schubdrehwelle **9** ein nicht weiter dargestellter Kontakt einer Steuereinrichtung zugeordnet, die bewirkt, daß der Motor für das zangenartige Werkzeug erst dann anlaufen kann, wenn der Schubkopf **30** mit einer seiner beiden Ausnehmungen **32** und **33** gegen die Kreuzungsstelle **3** der beiden zu verbindenden Stäbe **1** und **2** gedrückt wird. Ein Loslassen des Schubkopfes von den Stäben bewirkt einen Stillstand des Werkzeugs.

Der erste zangenartige Arm **23** weist einen doppelarmigen Hebel **34** auf, dessen Drehpunkt eine Lagerschraube **35** bildet. Die beiden Enden des Hebels sind mit je einer Verzahnung **36** und **37** versehen, wobei die Verzahnung **36** einer Abschervorrichtung **38** zugeordnet ist, die aus einem Scherstift **39** besteht - vergl. Fig. 4 -. Der Verzahnung **37** ist eine Verzahnung **40** eines weiteren zweiarmigen Hebels **41** zugeordnet, der um einen Lagerbolzen **42** drehbeweglich am ersten Zangenarm **23** gelagert ist. Der der Verzahnung **40** abgewandte Hebelarm dieses doppelarmigen Hebels ist dem zweiten Betätigungsstift **11** zugeordnet. Aufgrund der Verzahnung ist es möglich, durch Vor- und Rückschieben des zweiten Betätigungsstiftes **11** den Scherstift **39** in seiner Lagerbohrung des ersten Zangenarms **23** zu verschwenken, so daß mit ihm geschnitten werden kann.

Aus der Fig. 1 ist noch ersichtlich, daß der erste Betätigungsstift **10** sowohl durch die Halteplatte **4** ragt, aber am Haltebügel **16** vorbeigeht, er liegt an einem Hebelarm eines dritten doppelarmigen Hebels **43** an, dessen Funktion später beschrieben wird, weil er auf der in der Fig. 1 nicht sichtbaren Seite des zweiten Zangenarms angeordnet ist. Somit kann durch Vorschieben oder Rückziehen des ersten Betätigungsstiftes **10** der doppelarmige Hebel **43** verschwenkt werden.

Der erste und der zweite Zangenarm bilden im Grunde je einen doppelarmigen Hebel, wovon der eine Hebelarm durch die Fortsätze **28** und **29** gebildet ist, während die anderen Hebelarme das Wesentliche des zangenartigen Werkzeugs **14** ausmachen. Hierzu sind die Enden dieser Hebelarme **44** und **45** mit je einem Kopf **46** und **47** versehen, die im wesentlichen einen später noch zu beschreibenden Schlitz **48** bzw. **49** aufweisen. Beide Teilschlitze ergänzen sich zu einem gemeinsamen Schlitz. Dem Kopf **47** ist eine später noch zu beschreibende Klemmvorrichtung **50** zugeordnet, von deren Steuerung in der Fig. 1 nur ein Langloch **51** und ein Steuerstift **52** sichtbar sind.

Diese letztgenannten Elemente gehen aus der Fig. 2 hervor, die das zangenartige Werkzeug **14** von der der Fig. 1 abgewandten Seite her zeigt: Hier ist ersichtlich, daß auf dem Hebelarm **45** des Zangenarms **24** ein einarmiger Hebel **53** mittels einer Lagerschraube **54** schwenkbar gelagert ist, die den Hebel mit einem Klemmstift **85** verbindet. Das Ende des Hebelarms des Hebels **53** greift an den einen Hebelarm **55** des zweiarmigen Hebels **43** an, der andere Hebelarm **56** dieses zweiarmigen Hebels wird vom ersten Betätigungsstift **10** beaufschlagt. Mittels einer Schraube **57** ist eine Blattfeder **58** am Hebelarm **45** befestigt, die eine Rückstellvorrichtung für den einarmigen Hebel **53** und damit für die Klemmvorrichtung darstellt.

Aus der Fig. 2 ist weiterhin ersichtlich, daß mit Abstand und parallel zur Schubdrehwelle **9** ein Haltestift **59** vorgesehen ist, der am Schubkopf **30** befestigt ist und der die Halteplatte **4** in Richtung auf den Innenraum **12** durchsetzt. Der Schubstift **59** dient dazu, eine translatorische Bewegung des Schubkopfs **30** zuzulassen, hingegen seine rotatorische Bewegung zu verhindern. Am Schubkopf ist eine Wendeldruckfeder **60** angeordnet, die von der Schubdrehwelle **9** durchsetzt ist.

Das Verfahren bzw. die Funktion des zangenartigen Werkzeugs zur Durchführung des Verfahrens wird nunmehr anhand der Figuren 3 - 10 näher erläutert.

Hierzu muß zunächst noch einmal auf die Situation gemäß den Figuren 1 und 2 zurückgegriffen werden, die den Ausgangspunkt zeigen. Die Ausgangsstellung besteht darin, daß durch Vorstoßen des Hohlstiftes **5** die Zangenarme **23** und **24** geöffnet sind, so daß die Köpfe **46** und **47** den maximalen Abstand zwischen sich selbst aufweisen. Der Schubkopf **30** ist zurückgezogen und damit die Schubdrehwelle **9** bzw. der Haltestift **59**. Im ersten Zangenarm **23** befindet sich von einer Magazinrolle stammender Rödeldraht, dessen Anfang etwa im Bereich des Scherstiftes **39** ruht. Zu Beginn des Rödelvorganges wird das zangenartige Werkzeug **14** mit den geöffneten Zangenarmen **23** und **24** über die Kreuzungsstelle **3** zweier nunmehr zu verbindender Stäbe **1** und **2** geschoben, bis einer der beiden Stäbe **1** oder **2** in einer der zugehörigen Ausnehmungen **32** oder **33** des Schubkopfs **30** ruht. Hierbei wird der Schubkopf **30** in Richtung auf die Halteplatte **4** gedrückt, und zwar soweit, daß durch Spannen der Feder **60** zwischen dem Schubkopf **30** und dem Lagerkopf **25** der bereits erwähnte Kontakt ausgelöst wird. Bei Aufsetzen des Schubkopfes **30** auf die Kreuzungsstelle **3** wurde von der bedienenden Person bereits der Hauptschalter am Gehäuse betätigt. Wird nunmehr der von der Schubdrehwelle **9** bzw. vom Haltestift **59** betätigte Anlaufkontakt betätigt, so kann der Motor im Innenraum des Gehäuses anlaufen. In einem ersten Verfahrensschritt wird der zweite Betätigungsstift **11** zurückgefahren, so daß der Scherstift **39** in die in der Fig. 4 dargestellte Lage verdreht wird. Damit ist die Schere geöffnet. Als nächstes wird die Zange zugesteuert, was durch Zurückziehen des Schubhohlstiftes **7** geschieht, er bewegt sich auf die Halteplatte **4** zu. Diese Stellung ist nunmehr in der Fig. 3 ersichtlich. Die Zangenarme sind geschlossen, so daß die Köpfe **46** und **47** bis auf einen fertigungstechnisch zu vernachlässigenden Spalt aneinanderliegen. Man erkennt, daß sich die Teilschlitze **48** und **49** zu einem Gesamtschlitz ergänzen. Die Kreuzungsstelle **3** der beiden zu verbindenden Stäbe **1** und **2** befindet sich im Innenraum **31**, der von den Zangenarmen **23** und **24** umschlossen ist. Nunmehr werden zwei Reibrollen **61** und **62** in gegenläufige Bewegung versetzt, die zwischen sich einen Draht **63** führen. Der Draht stammt von einer Spule, die drehbar am oder im Gehäuse gelagert ist. Der Draht durchsetzt zunächst in einer Ausnehmung **64** die Halteplatte **4** und gelangt dann in einen Drahtkanal **65** im ersten Zangenarm **23**. Der Drahtkanal durchsetzt zentrisch den gesamten Zangenarm von einem trichterförmigen Einlaß **66** bis zum Auslaß **67** unterhalb des Schlitzes **48**, wobei unterhalb bedeutet, daß der Auslaß **67** sich zwischen dem Schlitz **48** und den Stäben **1** und **2** befindet. Der Drahtkanalauslaß **67** fluchtet mit einem Drahtkanaleinlaß **68**, der zu einem Drahtkanal **69** im zweiten Zangenarm **24** führt, der auch in Längsrichtung den gesamten Zangenarm durchsetzt. Etwa im Bereich der Mitte des Drahtkanals **69** weist dieser eine Stufe **70** auf, an der sich der Drahtkanal **69** erweitert, hier endet eine biegsame Welle **71**, die am Auslaß **72** des Drahtkanals **69** diesen verläßt und die Halteplatte **4** in einer Ausnehmung **73** durchsetzend in den Innenraum **12** des Gehäuses führt. Wird die Zange geschlossen, geht der erste Betätigungsstift **10** vor und öffnet die Klemmvorrichtung **85**, diese Stellung zeigt Fig. 4.

Wird der Draht vorgeschoben, so bewegt sich der Drahtanfang **74** vom geöffneten Scherstift **39** über den Zwischenraum **75** zwischen beiden Köpfen **46** und **47** in den Einlaß des zweiten Drahtkanals **69** und trifft im Bereich der Stufe **70** auf den Anfang **76** der biegsamen Welle **71**. Dieses Auftreffen bewirkt ein geringfügiges Verschieben der biegsamen Welle **71**, was zu einer Kontaktbetätigung im Bereich des Innenraums **12** führt und damit zu einer Meldung an die Steuerung, daß der Drahtvorschub ausgeführt ist.

Nach dem vollzogenen Drahtvorschub erfolgt ein Zurückziehen des ersten Betätigungsstiftes **10**. Ist der erste Betätigungsstift **10** zurückgezogen, verschwenkt der doppelarmige Hebel **43** im Gegenuhrzeigersinn geringfügig, der einarmige Hebel **53** hingegen im Uhrzeigersinn. Da er den Stift **52** bei dieser Drehbewegung mitnimmt, der Stift **52** aber in einem Langloch **51** des zweiten Zangenarms **24** geführt wird, der Draht aber noch im zweiten Drahtkanal **69** vorhanden ist, kann sich der Stift **52** praktisch nur an den Draht anlegen. Die Klemme bleibt demgemäß noch offen, da sich der Klemmstift **85** nicht verdrehen kann. Die Rückstellung des einarmigen Hebels **53** geschieht unter der Rückstellwirkung der Blattfeder **58**.

Nunmehr vollführt die Zange wieder eine Öffnungsbewegung, etwa in eine Stellung entsprechend der Abbildung gemäß Fig. 5. Dies geschieht durch ein Vorschieben des Schubhohlstiftes **7**. Bei dieser Öffnungsbewegung der beiden Zangenarme, die zu einer Vergrößerung des Zwischenraums **75** führt, wird der Draht aus dem Drahtkanal **69** im zweiten Zangenarm **24** wieder zurückgezogen. In dem Moment, in dem der Drahtanfang **74** den Stift **52** passiert, kann die Klemmvorrichtung geschlossen werden, weil nämlich die Blattfeder **58** den einarmigen Hebel **53** weiterschwenken kann, der Stift **52** kann sich nämlich nunmehr im Langloch **51** bewegen. Er gelangt in das Ende des Langlochs **51**, das in der Fig. 4 unterhalb des Drahtes liegt. Damit wird der Klemmstift **85** so verdreht, daß der Drahtanfang **74** im zweiten Zangenarm, und zwar im Bereich dessen Kopfes, geklemmt wird. Diese Lage des Stiftes **52** ist in der Fig. 5 ersichtlich.

Parallel hierzu wird die Schubdrehwelle **9** zusammen mit dem Haltestift **59** aus dem Gehäuse herausbewegt, so daß der Schubkopf mit seinen Ausnehmungen **32** und **33** sowie den dort lagernden Stäben **1** und **2** den Innenraum **31** des zangenartigen Werkzeugs **14** verläßt. Hierbei umschlingt der Draht **63** die beiden zu verbindenden Stäbe **1** und **2** im Bereich der von dem Werkzeug abgewandten Seite. Hierzu benötigter Draht wird durch Abziehen vom Magazin und Zuführung über den Drahtkanal **65** im ersten Zangenarm **23** mit variabler Länge zur Verfügung gestellt. Dieser Zustand entspricht der aus der Fig. 5 ersichtlichen Darstellung. Der Draht legt sich hierbei eng um den Kreuzungsbereich und drückt die eventuell noch im Abstand voneinander stehenden Stäbe **1** und **2** unmittelbar aneinander. Nunmehr schließt die Zange fast völlig hinter dem Kreuzungsbereich -siehe Darstellung gemäß
Fig. 6-. Dabei wird der Draht auch in dem Bereich der Kreuzungsstelle **3** der beiden zu verbindenden Stäbe angelegt, die dem zangenartigen Werkzeug **14** zugewandt ist.

An dieser Stelle muß auf den Detailaufbau des Schubkopfes **30** näher eingegangen werden. Hierzu wird auf die Figuren 8 - 10 verwiesen: In der Fig. 8 ist der Schubkopf **30** in einer Seitenansicht dargestellt. Man erkennt, daß der Schubkopf U-förmig gestaltet ist, wobei sich zwei Schenkel **77** und **78** und ein Boden **79** ergeben, die alle rechtwinklig aufeinanderstehen. Der Haltestift **59** ist am einen Schenkel **77** angeschweißt, die Schubdrehwelle **9** durchsetzt den Boden **79** im Zuge einer Ausnehmung, gegenüber dem Schubkopf **30** drehbeweglich. An ihrem dem Schubkopf **30** zugewandten Ende trägt die Schubdrehwelle **9** einen Greifer **81**, der einen oder zwei Greiferarme **82** und **83** aufweist. Die Schubdrehwelle **9** ist in einer am Boden **79** angeordneten Lagerscheibe **80** gelagert. Zwischen Lagerscheibe und Greifer befindet sich ein Distanzring **86**. Der Greifer **81** ist S-förmig gestaltet, und bei Rotation kann er mit dem einen oder beiden Greiferarmen die Drahtenden des Drahtes **63** greifen. Man erkennt auch, daß zwischen den Schenkeln **77** und **78** die Köpfe **46** und **47** der beiden Zangenarme **23** und **24** eingeschlossen sind, vergl. Fig. 7 und 9. Man kann weiterhin ersehen, daß die Schlitze **48** und **49** den Greifer **81** lagern. Somit kann sich trotz stillstehendem Schubkopf **30** der oder die Greiferarme drehen.

Zur Verdeutlichung der Funktion der in den Figuren 8 - 10 dargestellten Elemente wird nunmehr wieder auf die Fig. 6 verwiesen. Die Zange wird wieder geschlossen, wobei im Bereich des Antriebs der Zangenarme eine Überhubfeder vorgesehen ist, so daß eine zu starke Vorschubbewegung des Motors dazu führen kann, daß sich der Greifer **81** mit seiner Peripherie in die Schlitzgründe der Schlitze **48** und **49** anlegt. Die Drehbewegung des Greifers ist möglich. Mit Vorteil schließt die Zange nur soweit, daß eine weitgehend reibungsfreie Bewegung des Greifers möglich ist. Die Zangenarme sind hinter dem Bereich der sich kreuzenden Stäbe geschlossen. Nunmehr bewegt sich sowohl der erste wie auch der zweite Betätigungsstift **10** und **11** vor, so daß zum einen die Klemme gelöst und zum andern der Draht abgeschnitten wird. Durch das nahezu völlige Schließen der Zangenarme und das Anlegen der Zangenarme an den Greifer wird der Draht in die Ausnehmung des Greifers bzw. der Greiferarme **82** und **83** hineingedrückt, wozu auch der im Durchmesser kleinere Distanzring dienlich ist. Die Lagerscheibe **80** ist Distanzstück zwischen den Köpfen **46** und **47**. Dies bedingt eine bestimmte Stellung des Greiferarms bzw. der Greiferarme, die aber durch die Steuerung angefahren werden kann. Als nächstes beginnt der Motor, die Schubdrehwelle **9** für eine bestimmte Anzahl von Umdrehungen zu verdrehen, so daß die in Fig. 7 kurz vor Erreichen ihres Endzustandes dargestellte Rödelverbindung **84** entsteht. Die Rödelverbindung endet, wenn der Draht mit seinen beiden Enden aus den Enden der Drahtkanäle herausgezogen wird und den Greifer bzw. die Greiferarme verläßt. Nach Abzählen der vorgeschriebenen Anzahl von Umdrehungen der Schubdrehwelle **9** ist das Verbindungsverfahren beendet und die Verbindung ist fertig. Das Gerät kann abgezogen werden. Das Loslassen des Hauptsteuerungskontaktes vom Bedienenden bewirkt, daß das zangenartige Werkzeug von dem in der Fig. 7 gezeigten Zustand wieder in die Ausgangslage zurückgeht, das heißt, die Schubdrehwelle **9** wird mit dem Schubkopf zurückgezogen, und zwar nachdem die Zangenarme wieder geöffnet haben. Der Vorteil dieser Verfahrensweise bewirkt, daß die Bewegung des Rödelwerkzeugs zur nächsten Verbindungsstelle dazu benutzt werden kann, um das Werkzeug wieder in die Ausgangslage zu bringen.

Besonders wesentlich ist noch ein Detail: Der Rödeldraht **63** ist Teil der Stromzuleitung zur Steuerung, so daß bei nicht vorhandenem Rödeldraht das Werkzeug nicht anlaufen kann. Dies ist mit Vorteil so gestaltet, daß der Draht **63** an die Wandung der Ausnehmung **64** elektrischen Kontakt geben muß, um das Verfahren ablaufen zu lassen. Dies dient der Sicherung sowohl des Bedienenden wie auch des Werkzeugs, da sichergestellt wird, daß ohne Drahtvorschub keine Bewegung erfolgt.

## Patentansprüche

1. Verfahren zum Verbinden zweier sich kreuzender Stäbe ( 1, 2 ) mittels eines in einem zangenartigen Werkzeug ( 24 ) geführten Drahtes ( 63 ) , bei dem die Zangenarme ( 23, 24 ) geöffnet und Uber den Kreuzungsbereich ( 3 ) der zu verbindenden Stäbe ( 1, 2 ) geschoben und anschließend geschlossen werden, wonach der Draht ( 63 ) in einem ersten in Längsrichtuns des einen Zangenarmes ( 23 ) verlaufenden Drahtkanal ( 65 ) vorgeschoben und dann in einen zweiten in Längsrichtung des anderen Zangenarmes ( 24 ) verlaufenden Drahtkanal ( 69 ) Ubergeht und in diesem festgeklemmt wird, worauf der Draht ( 63 ) abgeschnitten wird und unter Öffnung der Zangenarme ( 23, 24) der Kreuzungsbereich ( 3 ) der Stäbe ( 1, 2 ) außerhalb der zangenartigen Werkzeuges ( 14 ) verlegt wird und die Zangenarme ( 23, 24 ) wieder eine Schließbewegung vollfUhren, wobei zum Einleiten des ersten Schliessens der Zangenarme ( 23, 24 ) ein Schubkopf ( 30 ) an der Kreuzungsbereich ( 3 ) angelegt wird und der Draht ( 63 ), nachdem er in den zweiten Drahtkanal ( 69 ) gelangt ist, im Bereich des ersten Drahtkanales ( 63 ) abgeschnitten wird und eine Klemmung stattfindet, die erst kurz vor einer Drehbewegung zum Verdrillen der Drahtenden gelöst wird, dadurch gekennzeichnet, daß die rotatorische Verdrillbewegung von einem im Schubkopf ( 30 ) gelagerten Greifer ( 81 ) ausgeführt wird, der während dieser Verdrillbewegung von den ihn hierbei im Abstand Ubergreifenden Zangenarmen ( 23, 24 ) abgedeckt wird, und daß der Draht ( 63 ) beim Vorschieben in den Drahtkanal ( 69 ) im zweiten Zangenarm ( 24 ) mit seinem Anfang ( 74 ) zunächst eine Klemmvorrichtung ( 54 ) und anschließend eine Steuervorrichtung ( 51, 52 ) für die Klemmvorrichtung ( 54 ) passiert, wobei die Klemmvorrichtung ( 54 ) geöffnet bleibt, worauf die Zangenarme ( 23, 24 ) wieder öffnen und den Draht ( 63 ) aus dem Drahtkanal ( 69 ) im zweiten Zangenarm ( 24 ) wieder herausziehen bis der Draht ( 63 ) mit seinem Anfang ( 74 ) die Steuervorrichtung ( 51, 52 ) fUr die Klemmvorrichtung ( 54 ) wieder passiert und hierbei geklemmt wird.

2. Verfahren nach Anspruch 1, dadurch gekennzeichnet, daß der Draht (63) erst abgeschnitten wird, wenn die Umfassung der sich kreuzenden Stäbe (1, 2) durch ihn in variabler Länge erfolgt ist.

3. Verfahren nach einem der Ansprüche 1 - 2, dadurch gekennzeichnet, daß der Draht (63) abgeschnitten wird, während die Klemmung gelöst wird, und daß nach dem Abschneiden und der Lösung der Klemmung die Drehbewegung zum Verdrillen der Drahtenden eingeleitet wird.

4. Verfahren nach einem der Ansprüche 1 - 3, dadurch gekennzeichnet, daß der Anlauf des Verfahrens durch Druckausübung durch Andrücken des Schubkopfes (30) an den Kreuzungsbereich (3) der zu verbindenden Stäbe (1, 2) eingeleitet wird.

5. Verfahren nach einem der Ansprüche 1 - 3, dadurch gekennzeichnet, daß der Rücklauf des zangenartigen Werkzeugs (14) in die Ausgangslage von einem Handschalter gesteuert wird, der hierzu losgelassen werden muß.

6. Vorrichtung zum Verbinden zweier sich kreuzender Stäbe ( 1,2 ) mit einem zangenartigen Werkzeug ( 14 ), das zwei Zangenarme ( 23, 24 ) aufweist, in denen je ein Drahtkanal ( 65, 69 ) angeordnet ist, wobei einer der Zangenarme ( 23) eine Abschervorrrichtung ( 39 ) aufweist und bei der ein Schubkopf ( 30 ) vorgesehen ist, der sich an die zu verbindenden Stäbe ( 1, 2 ) anlegt und in seinem Inneren einen Greifer ( 81 ) drehbar lagert, der nach dem Schließen der Zangenarme ( 23, 24 ) die Enden des Drahtes ( 63 ) durch Ausführen einer Drehbewegung erfaßt und bei stillstehender, geschlossener Zange verdrillt, dadurch gekennzeichnet, daß der eine Zangenarm ( 23 ) eine Klemmvorrichtung ( 54 ) aufweist und dass der Schubkopf ( 30 ) ein U-förmiges Bauteil aufweist, das aus einem Boden ( 79 ) und zwei etwa senkrecht zu dem Boden und Parallel zueinander stehenden Schenkeln ( 77, 78 ) besteht und das in seinem Innenraum den an einer Schubdrehwelle ( 9 ) befestigten Greifer ( 81 ) lagert.

7. Vorrichtung nach Anspruch 6, dadurch gekennzeichnet, daß der Schubkopf (30) mit dem zangenartigen Werkzeug (14) sowohl über die Schubdrehwelle (9) wie auch über eine Haltestange (59) verbunden ist, so daß das U-förmige Bauteil des Schubkopfes (30) zwar eine Vorschubbewegung, aber keine Drehbewegung ausführen kann.

8. Vorrichtung nach einem der Ansprüche 6 - 7, dadurch gekennzeichnet, daß der Greifer (81) wenigstens einen Haken zum Ergreifen des Drahtes (63) aufweist.

9. Vorrichtung nach Anspruch 8, dadurch gekennzeichnet, daß der Greifer (81) in einer Lagerscheibe (80) gelagert ist, die ein Distanzstück für die Köpfe (46, 47) der Zangenarme (23, 24) bildet.

10. Vorrichtung nach einem der Ansprüche 6 - 9, dadurch gekennzeichnet, daß der Schubkopf (30) zwischen den Schenkeln (77, 78) Ausnehmungen für die Köpfe (46, 47) der Zangenarme (23, 24) des zangenartigen Werkzeugs (14) aufweist.

11. Vorrichtung nach einem der Ansprüche 6 - 10, dadurch gekennzeichnet, daß eine elektrische Stromzuleitung zur Steuerung des Motors des zangenartigen Werkzeugs (14) über den Draht (63) geleitet ist, mit dem die zu erstellende Verbindung (84) bewirkt ist.

12. Vorrichtung nach einem der Ansprüche 6 - 11, dadurch gekennzeichnet, daß eine Überhubfeder vorgesehen ist, die einen Teil des Überhubes des Antriebs für die Zangenarme (23, 24) aufnimmt.

13. Vorrichtung nach Anspruch 12, dadurch gekennzeichnet, daß zwischen Greifer (81) und Lagerscheibe (80) ein Distanzstück (86) angeordnet ist, dessen Durchmesser kleiner als der der beiden anderen Teile ist.

## Claims

1. A process of joining two crossing rods (1,2) by means of a wire (63), which is guided in a tonglike tool (14), wherein the tong arms (23, 24) are opened, the joining wire (63) is pushed over the crossing (3), the tong arms are subsequently closed, the wire (63) is subsequently pushed forward in a first wire passage (65), which extends in the longitudinal direction of one tong arm (23), the wire then enters a second wire passage (69), which extends in the longitudinal direction of the other tong arm (24) and in which the wire is clamped, the wire (63) is subsequently cut off, the tong arms (23, 24) are opened and the crossing (3) of the rods (1, 2) is moved to a position outside the tonglike tool (14), and the tong arms (23, 24) then perform another closing movement, the first closing of the tong arms (23, 24) is initiated in that a pusher head (30) is engaged with the crossing (3) and when the wire (63) has entered the second wire passage (69) the wire is cut of adjacent to the first wire passage (63) and a clamping is effected, which is eliminated only shortly before a rotary movement for twisting the wire ends together, characterized in that the rotary twisting movement is performed by a gripper (81), which is mounted in the pusher head (30) and which during that twisting movement is covered by the tong arms (23, 24), which then overlap the gripper at a distance therefrom, and as the wire (63) is pushed forward in the wire passage (69) in the second tong arm (24) the leading end (74) of the first moves past a clamping device (54) and subsequently moves past a control device (51, 52) for the clamping device (54) while the clamping device (54) remains open, whereafter the tong arms (23, 24) are re-opened and pull the wire (63) from the wire passage (69) in the second tong arm (24) until the leading end (74) of the wire (63) is moving past the control device (51, 52) for the clamping device (54) and the wire is then clamped.

2. A process according to claim 1, characterized in that the wire (63) is not cut off until the crossing rods (1, 2) have been embraced by the wire in variable length.

3. A process according to any of claims 1 to 2, characterized in that the wire (63) is cut off as the clamping is eliminated and that the rotary movement for twisting the wire ends together as initiated after the wire has been cut off and the clamping has been eliminated.

4. A process according to claims 1 to 3, characterized in that the starting of the process is initiated by a pressure applied in that the pusher head (30) is forced against the crossing (3) of the rods (1, 2) to be joined.

5. A process according to any of claims 1 to 3, characterized in that the resetting of the tong-like tool (14) to its initial position is controlled by a hand switch, which must be released for that purpose.

6. An apparatus for joining two crossing rods (1, 2) comprising a tonglike tool (14), which comprises two tong arms (23, 24), each of which contains a wire passage (65, 69), wherein one of the tong arms (23) comprises a shearing device (39) and a pusher head (30) is provided, which engages the rods (1, 2) to be joined and in its interior contains a rotatably mounted gripper (81), which after the tong arms (23, 24) have been closed performs a rotary movement to engage the ends of the wire (63) and to twist them together while the tongs are closed and stationary, characterized in that said one tong arm (23) comprises a clamping device (54), the pusher head (30) comprises a U-shaped part, which consists of a bottom (79) and two parallel legs (77, 78), which are at right angles to the bottom, and the gripper (81) is mounted in the interior space of said U-shaped part and is secured to a displaceable and rotatable shaft (9).

7. An apparatus according to claim 6, characterized in that the pusher head (30) is connected to the tonglike tool (14) by the displaceable and rotatable shaft (9) and by a retaining rod (59) so that the U-shaped part of the pusher head (30) can perform a forward pushing movement but cannot perform a rotary movement.

8. An apparatus according to any of claims 6 to 7, characterized in that the gripper (81) comprises at least one hook for engaging the wire (63).

9. An apparatus according to claim 8, characterized in that the gripper (81) is mounted in a bearing disk (80), which constitutes a spacer for the heads (46, 47) of the tong arms (23, 24).

10. An apparatus according to any of claims 6 to 9, characterized in that the pusher head (30) is provided between the legs (77, 78) with apertures for the heads (46, 47) of the tong arms (23, 24) of the tonglike tool (14).

11. An apparatus according to any of claims 6 to 10, characterized in that an electric power supply line for controlling the motor of the tonglike tool (14) includes the wire (63) by which the Joint (84) is to be made.

12. An apparatus according to any of claims 6 to 11, characterized in that an overtravel spring is provided, which takes up a part of the overtravel of the drive for the tong arms (23, 24).

13. An apparatus according to claim 12, characterized in that a spacer (86) is disposed between the gripper (81) and the bearing disk (80) and is smaller in diameter than the two other parts.

## Revendications

1. Procédé pour l'assemblage de deux barres (1, 2) disposées en croix, au moyen d'un fil métallique (63) introduit dans un outil (14) en forme de pince dont les mâchoires (23, 24) sont ouvertes et placées au-dessus du point de croisement (3) des barres à assembler (1, 2), puis fermées, le fil (63) étant enfilé dans un premier alésage (65) le long de l'une des mâchoires (23), puis introduit dans un deuxième alésage (69) le long de l'autre mâchoire (24) où il est fixé, après quoi le fil (63) est coupé et le point de croisement (3) des barres (1, 2) est déplacé en dehors des mâchoires (23, 24) alors ouvertes de l'outil (14), lesquelles se referment ensuite, la première fermeture des mâchoires (23, 24) étant provoquée par une tête mobile (30) approchée du point de croisement (3), et le fil (63), après avoir été introduit dans le deuxième alésage (69), étant coupé au niveau du premier alésage (63) et fixé, fixation qui n'est desserrée que peu avant un mouvement de rotation pour torsader les bouts du fil, caractérisé par le fait que le mouvement de rotation est exécuté par un tourniquet (81) logé dans la tête mobile (30) et surmonté, pendant ce mouvement, à distance par les mâchoires (23, 24), et que le bout (74) du fil (63), lorsqu'il pénètre dans l'alésage (69) dans la deuxième mâchoire (24) passe d'abord par un serre-fil (54), puis un organe (51, 52) agissant sur ledit serre-fil (54) restant ouvert, après quoi les mâchoires (23, 24) s'ouvrent et retirent le fil (63) de l'alésage (69) dans la deuxième mâchoire (24) jusqu'à ce que le bout (74) du fil (63) passe de nouveau l'organe (51, 52) qui commande le serre-fil (54), ce qui provoque de nouveau sa fixation.

2. Procédé suivant la revendication 1, caractérisé par le fait que le fil (63) n'est coupé qu'après avoir enlacé à longueur variable les barres croisées (1, 2).

3. Procédé suivant l'une des revendications 1 - 2, caractérisé par le fait que le fil métallique (63) est coupé durant le desserrage du serre-fil, et que, le fil coupé et le serre-fil desserré, la rotation est déclenchée pour torsader les bouts du fil.

4. Procédé suivant l'une des revendications 1 - 3, caractérisé par le fait que le procédé est mis en route par la formation d'une pression par laquelle la tête mobile (30) est appliquée contre le point de croisement (3) des barres (1, 2) à assembler.

5. Procédé suivant l'une des revendications 1 - 3, caractérisé par le fait que le recul de l'outil (14) dans sa position de départ est commandé moyennant une poignée qu'il faut lâcher à cet effet.

6. Dispositif pour l'assemblage de deux barres croisées (1, 2) à l'aide d'un outil en forme de pince (14) qui comprend deux mâchoires (23, 24) qui sont munies chacune d'un alésage (65, 69), l'une des mâchoires (23) comportant un coupe-fil (39), dispositif qui comprend une tête mobile (30) qui est appliquée contre les barres (1, 2) à assembler et dans laquelle est logé un tourniquet (81) qui, les mâchoires (23, 24) étant fermées, saisit les bouts du fil (63) en exécutant un mouvement de rotation pour les torsader à l'état fermé des mâchoires, dispositif caractérisé par le fait que l'une des mâchoires (23) comporte un serre-fil (54) et que la tête mobile (30) comprend un élément en U qui se compose d'un fond (79) et de deux branches (77, 78) à peu près perpendiculaires audit fond et parallèles entre elles, et à l'intérieur duquel est logé le tourniquet (81) fixé sur un poussoir rotatif (9).

7. Dispositif suivant la revendication 6, caractérisé par le fait que la tête mobile (30) est assemblée avec l'outil (14) aussi bien par le poussoir rotatif (9) que par une barre de retenue (59) de sorte que l'élément en U de la tête mobile (30) puisse exécuter un mouvement axial, mais non de rotation.

8. Dispositif suivant l'une des revendications 6 ou 7, caractérisé par le fait que le tourniquet (81) présente au moins un crochet pour saisir le fil métallique (63).

9. Dispositif suivant la revendication 8, caractérisé par le fait que le tourniquet (81) fait corps avec un disque (80) qui sert d'entretoise entre les têtes (46, 47) des mâchoires (23, 24).

10. Dispositif suivant l'une des revendication 6 à 9, caractérisé par le fait que la tête mobile (30) forme entre les branches (77, 78) des évidements pour les têtes (46, 47) des mâchoires (23, 24) de l'outil (14).

11. Dispositif suivant l'une des revendication 6 à 10, caractérisé par le fait qu'une alimentation électrique pour commander le moteur de l'outil (14) est réalisée à l'aide du fil (63) qui sert à exécuter l'assemblage (84).

12. Dispositif suivant l'une des revendication 6 à 11, caractérisé par le fait qu'il est prévu un ressort encaissant une partie de la surcourse lors de l'entraînement des mâchoires (23, 24).

13. Dispositif suivant la revendication 12, caractérisé par le fait qu'une entretoise (86) est prévue entre le tourniquet (81) et le disque (80), dont le diamètre est inférieur à celui des deux autres pièces.
